# EUROPÄISCHE PATENTSCHRIFT

(11) **EP 3 055 875 B1**
(45) Veröffentlichungstag und Bekanntmachung des Hinweises auf die Patenterteilung: **16.05.2018**
(21) Anmeldenummer: 14731201.1
(22) Anmeldetag: 11.06.2014
(51) Int. Cl.: H01H 50/30, H01H 3/60, H01H 71/50, H01H 50/54, H01H 1/50

(54) **SCHALTGERÄT MIT EINEM DÄMPFUNGSELEMENT FÜR DAS KONTAKTSYSTEM BEIM SPRUNGHAFTEN EINSCHALTEN**
SWITCHING DEVICE HAVING A DAMPING ELEMENT FOR THE CONTACT SYSTEM DURING ABRUPT SWITCHING ON
APPAREIL DE COMMUTATION POURVU D'UN ÉLÉMENT AMORTISSEUR POUR LE SYSTÈME DE CONTACT LORS D'UNE MISE EN CIRCUIT BRUSQUE

(43) Veröffentlichungstag der Anmeldung: 17.08.2016
(73) Patentinhaber: Siemens Aktiengesellschaft, 80333 München (DE)
(72) Erfinder: STEINBAUER, Martin, 92287 Schmidmühlen (DE); KEMPTNER, Tobias, 92269 Fensterbach (DE); WIESENT, Günter, 92237 Sulzbach-Rosenberg (DE)
(86) Internationale Anmeldenummer: PCT/EP2014/062138
(87) Internationale Veröffentlichungsnummer: WO 2015/188858

(56) Entgegenhaltungen:
- DE-A1- 1 764 291
- DE-A1- 2 315 456
- DE-A1- 4 203 803
- DE-B- 1 015 100

## Beschreibung

Die Erfindung betrifft ein Schaltgerät mit einem Dämpfungselement für das Kontaktsystem beim sprunghaften Einschalten, wobei das Kontaktsystem einen Kontaktschieber und einen darin geführtes bewegliches Schaltstück aufweist, und wobei das bewegliche Schaltstück gegenüberliegend zu einem festen Schaltstück angeordnet ist.

Schaltgeräte, insbesondere Leistungsschalter, dienen unter Anderem dem sicheren Abschalten bei einem Kurzschluss und schützen dadurch Verbraucheranlagen. Ferner eignen sich elektrische oder mechanische Schalteinheiten für das betriebsmäßige manuelle Schalten von Verbrauchern sowie zur sicheren Trennung einer Anlage vom Stromnetz bei Wartungsarbeiten oder bei Änderungen an der Anlage. Elektrische Schalteinheiten werden häufig elektromagnetisch betrieben.

Das heißt, derartige Schalteinheiten sind technisch hochwertige elektrische Schaltgeräte mit integriertem Schutz für Motoren, Leitungen, Transformatoren und Generatoren. Näheren Einsatz finden sie an Funktionsstellen mit geringerer Schalthäufigkeit. Derartige Schalteinheiten sind neben dem Kurzschlussschutz auch für den Überlastschutz geeignet.

Im Fall eines Kurzschlusses schaltet eine elektrische Schalteinheit eine elektrische Anlage sicher ab. Somit bietet diese einen Sicherungsschutz vor Überlastung. Jeder Leiter durch den Strom fließt, erwärmt sich mehr oder weniger stark. Die Erwärmung hängt dabei vom Verhältnis der Stromstärke zum Stromleiterquerschnitt ab, der so genannten Stromdichte. Die Stromdichte darf nicht zu groß werden, da sonst durch zu hohe Erwärmung die Leiterisolationen verschmoren und dadurch möglicherweise ein Brand ausgelöst werden kann. Um elektrische Anlagen gegen diese schädigende Auswirkung zu schützen, werden Schalteinheiten als Überstrom-Schutzeinrichtungen verwendet.

Leistungsschalter weisen zwei voneinander getrennt wirkende Auslösemechanismen für den Überlast- und Kurzschlussschutz auf. Beide Auslöser sind in Reihe geschaltet. Den Schutz beim Kurzschluss übernimmt ein zeitlich nahezu unverzögert wirkender elektromagnetischer Auslöser. Bei einem Kurzschluss entklinkt der elektromagnetische Auslöser unverzögert ein Schaltschloss des Leistungsschalters. Ein Schaltanker trennt das Schaltstück ehe der Kurzschlussstrom seinen Höchstwert erreichen kann.

Bekannte Schalteinheiten weisen eine Kontaktschiebereinheit mit einem Kontaktschieber und einem beweglichen Schaltstück auf. Das bewegliche Schaltstück weist ferner elektrische Kontakte auf. Ferner weisen derartige Schalteinheiten erste Schaltkontakte zu einer Stromleitung auf. In einem eingeschalteten Zustand kontaktieren die elektrischen Kontakte des beweglichen Schaltstücks die festen Kontakte der Schalteinheit. Im Kurzschlussfall werden die elektrischen Kontakte des beweglichen Schaltstücks von den festen Kontakten gelöst, so dass der Stromfluss unterbrochen wird. Hierbei wird das bewegliche Schaltstück von festen Kontakten gelöst.

Leistungsschalter erfüllen neben ihren Schutzfunktionen als Überlast- und Kurzschlussauslöser, wie oben schon erwähnt, auch das normative Ein- und Ausschalten von Motoren. Zum Nachweis dieser Funktion müssen die Leistungsschalter gemäß der Produktnorm den zehnfachen Motornennstrom einschalten können. Um diese Grenzbelastung gewährleisten zu können ist es notwendig, dass der Leistungsschalter die Doppelunterbrechung der drei Strombahnen in Form jeweils einer beweglichen Brücke mit zwei beweglichen Kontaktstellen und zwei festen Kontaktstellen nahezu gleichzeitig und in einer Sprungfunktion schließt.

Zur Realisierung dieser Funktion wird über eine hand betätigte Mechanik in Form eines Betätigungselements, eines Schaltschlosses und einer Betätigungskette, der Kontaktapparat aus Kontaktschieber und einer beweglichen Brücke freigegeben. Die Freigabe erfolgt durch eine so genannte Schnelleinschaltung, wobei sich die Formulierung "schnell" hier auf eine sprunghafte beziehungsweise spontane Einschaltung bezieht. Dabei werden die drei Kontaktsysteme durch eine Mechanik erst dann freigegeben, nachdem das Schaltschloss bereits eingeschaltet wurde. Nun bestimmt der Federspeicher in Form einer Kontaktlastfeder die Kinematik des Kontaktes beim Einschalten.

Nach dem Auftreffen der Brücken auf den Festschaltstücken beschleunigt der Kontaktschieber, bis er an einem Anschlag reflektiert wird. Durch die Reflexion und der daraus resultierenden kinetischen Energie des Kontaktschiebers kommt es zu einer erneuten Öffnung des Kontaktsystems. Dies kann bei einem gleichzeitig erhöhten Strom in dieser Strombahn zu Verschweißungen führen.

Die DE 2315456 A1 beschreibt ein Schaltgerät mit einem Dämpfungselement für das Kontaktsystem beim sprunghaften Einschalten, wobei das Kontaktsystem einen Kontaktschieber und ein darin geführtes bewegliches Schaltstück aufweist und wobei das bewegliche Schaltstück gegenüber liegend zu einem festen Schaltstück angeordnet ist, wobei der Kontaktschieber zumindest einen Vorsprung aufweist, der beim sprunghaften Einschalten des Schaltgeräts mit dem Dämpfungselement in Wirkverbindung steht.

Eine ähnliche Merkmalskombination ist auch der DE 1764291 A1 zu entnehmen.

Demgemäß besteht die Aufgabe der vorliegenden Erfindung darin, ein Schaltgerät mit einem Kontaktsystem zu schaffen, welches beim sprunghaften Einschalten des Schaltgeräts ein Prellen der Kontakte vermeidet.

Diese Aufgabe wird erfindungsgemäß durch ein Schaltgerät mit den Merkmalen des Patentanspruchs 1 gelöst. Vorteilhafte Aus- und Weiterbildungen, welche einzeln oder in Kombination miteinander eingesetzt werden können, sind der Gegenstand der abhängigen Ansprüche. Die Aufgabe wird durch ein Schaltgerät mit einem Dämpfungselement für das Kontaktsystem beim sprunghaften Einschalten gelöst, wobei das Kontaktsystem einen Kontaktschieber und ein darin geführtes bewegliches Schaltstück aufweist, wobei das bewegliche Schaltstück gegenüberliegend zu einem festen Schaltstück angeordnet ist, und wobei der Kontaktschieber zumindest einen Vorsprung aufweist, der beim sprunghaften Einschalten des Schaltgeräts mit dem Dämpfungselement in Wirkverbindung steht.
Auf Grund des hohen Nennstroms von I_{N}=80A und durch die normativ festgelegte Tatsache, dass es möglich sein muss, einen zehnfachen Motornennstrom einzuschalten ist es notwendig, die Einschaltdynamik des Schalters so gut wie möglich einer Sprungfunktion anzunähern. Das Prinzip der Schnelleinschaltung basiert darauf, dass die Schließbewegung des Kontaktapparats, der einen Kontaktschieber, eine Brücke und ein Festschaltstück aufweist, von der Einschaltbewegung des Schalthebels, also übergeordnet von der handbetätigten Mechanik aus Betätigungselement, Schaltschloss und Übertragungskette, entkoppelt wird. Der Kontaktapparat und somit die Brücke wird beim Einschaltvorgang in einem gewissen Abstand zu den Festschaltstücken vom Schalthebel gehalten, bis die übergeordnete handbetätigte Mechanik den Einschaltvorgang abgeschlossen hat. Erst dann wird der Kontaktapparat freigegeben, wodurch die Kontakte durch den vorgespannten Federspeicher in einer Sprungfunktion geschlossen werden.
Auf Grund der hohen Kräfte der Kontaktlastfeder, die auf Grund der großen Gerätebemessung notwendig werden, wird der Kontaktschieber nachdem die Kontakte geschlossen wurden, weiter beschleunigt. Der Kontaktschieber trifft nun auf den Schalthebel, wird von diesem reflektiert und öffnet während des Zusammenpralls mit der Brücke nochmals die Kontakte, was zu Verschweißungen der Kontakte und somit zu einem Ausfall des Geräts führt. Dieses Problem wird durch ein Dämpfungselement gelöst, das Teil der Unterteilbaugruppe ist. Die Aufgabe dieses Dämpfungselementes ist es, dem Kontaktschieber nach dem sprunghaften Einschalten des Gerätes die kinetische Energie zu entziehen und somit ein Reflektieren des Kontaktschiebers und damit ein Wiederöffnen der Kontakte zu vermeiden.

Das erfindungsgemäße Dämpfungselement ist vorzugsweise als Stanz-Biegeteil ausgeführt und wird in der vorliegenden Konstruktion als Fangfeder verwendet. Die Fangfeder wird dabei unterhalb des Leitblechs fest mit der Unterteilbaugruppe verbaut. Die Fangfeder weist V-förmige Blattfederelemente auf, welche den Kontaktschieber, der mit trapezförmigen Aufdickungen versehen ist, im verbauten Zustand formschlüssig umschließen. Befindet sich der Kontaktschieber zwischen zwei Positionen "Ein" und "Aus", so ist die Fangfeder wirkungslos und die Bewegungsfreiheit des Kontaktschiebers wird nicht eingeschränkt. Bewegt sich der Kontaktschieber allerdings nach einem Schnelleinschaltvorgang durch seine Eigenträgheit weiter nach oben und hebt von der Brücke ab, so wird er durch die Fangfeder in seiner Aufwärtsbewegung effektiv gebremst. Ein Reflektieren am Schalthebel ist somit nicht mehr möglich. Dadurch können die Kontakte nicht erneut geöffnet werden, so dass Verschweißungen und letztendlich eine Zerstörung des Gerätes vermieden werden.

Durch die erfindungsgemäße Fangfeder, die V-förmige Blattfederelemente aufweist, und einer trapezförmigen Aufdickung als Gegenstück am Kontaktschieber, wird dieser effektiv gebremst, falls er durch seine Eigenträgheit beim Einschalten weiter nach oben beschleunigt wird. Mit dem Einsatz der erfindungsgemäßen Fangfeder wird vermieden, dass der Kontaktschieber am Schalthebel auf Grund seiner kinetischen Energie reflektiert wird und während seiner Rückwärtsbewegung die Kontakte erneut öffnet. Die Gefahr, dass die Kontakte dadurch verschweißen und das Gerät zerstört wird, ist nicht mehr gegeben.

Ein weiterer Vorteil des erfindungsgemäßen Dämpfungselements besteht darin, dass von den üblichen Montagevorgängen nicht abgewichen werden muss, da die fehlenden Elemente der Fangfeder bei der Montage des Kontaktschiebers einfach überbrückt werden können. Während des normalen Betriebs, also zwischen Ein- und Aus-Zustand des Schaltgerätes hat die Fangfeder keine Auswirkung auf die Bewegungsfreiheit des Kontaktschiebers. Erst wenn der Kontaktschieber von der Brücke abhebt, wird dieser effektiv durch die Fangfeder gebremst, um eine Reflexion zu vermeiden. Gemäß der Erfindung ist der Kontaktschieber U-förmig ausgebildet, mit einem Mittelbereich und zwei Seitenführungen, an welchen zumindest ein Vorsprung angeordnet ist. Bei dem Vorsprung handelt es sich vorzugsweise um eine trapezförmige Aufdickung an einer Seitenführung des Kontaktschiebers, die als Gegenstück zu einer Ausbuchtung im Dämpfungselement ausgebildet ist, wodurch der Kontaktschieber beim sprunghaften Einschalten des Schaltgeräts in seiner Aufwärtsbewegung effektiv gebremst wird. Ein Reflektieren am Schalthebel des Schaltgeräts ist somit nicht mehr möglich. Dadurch können die Kontakte des Kontaktsystems nicht mehr geöffnet werden, so dass Verschweißungen vermieden werden.
Eine erfindungsgemäße Weiterführung dieses Konzepts kann darin bestehen, dass das Dämpfungselement als Stanz-Biegeteil ausgebildet ist. Die Ausbildung des Dämpfungselements als Stanz-Biegeteil beinhaltet den Vorteil, dass das Dämpfungselement einfach und kostengünstig hergestellt werden kann und zudem leicht montiert werden kann.
In einer speziellen Ausgestaltung der Erfindung kann ein weiteres Konzept darin bestehen, dass das Dämpfungselement U-förmig ausgebildet ist mit zwei parallel zueinander und voneinander beabstandeten Seitenstegen und einem Übergangsbereich. Die Ausgestaltung des erfindungsgemäßen Dämpfungselements in U-Form beinhaltet den Vorteil, dass das Dämpfungselement um das Leitblech des Schaltgeräts herum positioniert werden kann, das sich im Allgemeinen am Gehäuseboden des Schaltgeräts befindet. Dadurch ist eine feste Fixierung des Dämpfungselements in der Unterbaugruppe des Schaltgeräts möglich. Erfindungsgemäß kann dabei vorgesehen sein, dass das Leitblech auf dem Übergangsbereich des Dämpfungselements angeordnet ist.

In einer weiteren speziellen Fortführung dieses erfindungsgemäßen Konzepts kann es vorgesehen sein, dass die Seitenstege des Dämpfungselements Ausbuchtungen aufweisen, die beim sprunghaften Einschalten des Schaltgeräts mit dem mindestens einem Vorsprung am Kontaktschieber in Wirkverbindung stehen. Befindet sich der Kontaktschieber zwischen zwei Positionen "Ein" und "Aus", so ist das Dämpfungselement wirkungslos und die Bewegungsfreiheit des Kontaktschiebers wird nicht eingeschränkt. Bewegt sich der Kontaktschieber allerdings nach einer Schnelleinschaltung durch seine Eigenträgheit weiter nach oben und hebt von der Brücke ab, so wird das Dämpfungselement, durch das Zusammenwirken des Vorsprungs am Kontaktschieber und der Ausbuchtung am Dämpfungselement, in seiner Aufwärtsbewegung effektiv gebremst. Ein Reflektieren am Schalthebel ist somit nicht mehr möglich.

In einer besonders bevorzugten Ausgestaltung der Erfindung kann eine technische Weiterführung dieses erfindungsgemäßen Konzepts darin bestehen, dass das Dämpfungselement unterhalb eines Leitblechs des Schaltgeräts positioniert ist. Das Leitblech eines Schaltgeräts, insbesondere eines Leistungsschalters, ist im Allgemeinen am Gehäuseboden positioniert. Durch die U-Förmigkeit des Dämpfungselements kann das Leitblech durch die zwei parallel zueinander und voneinander beabstandeten Seitenstege des Dämpfungselements geführt werden und auf dem Übergangsbereich des Dämpfungselements aufliegen. Damit verbunden ist eine feste Fixierung des Dämpfungselements an der Unterteilbaugruppe des Schaltgeräts.

Es kann weiterhin erfindungsgemäß vorgesehen sein, dass das Dämpfungselement als Blattfederelement ausgebildet ist. Der Vorteil dieser speziellen Ausführungsform des Dämpfungselements besteht darin, dass für diese Art Federelement kein besonders großer Bauraum zur Verfügung gestellt werden muss. Dem Dämpfungselement ist es in dieser speziellen Ausführungsform möglich, den Kontaktschieber mit seinen trapezförmigen Aufdeckungen im verbauten Zustand formschlüssig zu umschließen.

Erfindungsgemäß kann es außerdem vorgesehen sein, dass der Kontaktschieber vom Dämpfungselement im verbauten Zustand formschlüssig umschlossen ist. Dieses spezielle Ausführungsbeispiel wird besonders durch ein Dämpfungselement, das als Blattfederelement ausgebildet ist, begünstigt.

Es kann erfindungsgemäß außerdem vorgesehen sein, dass das Schaltgerät ein Leistungsschalter ist.

Das erfindungsgemäße Schaltgerät ist von einem Gehäuse umgeben und weist ein Kontaktsystem auf, mit einem Kontaktschieber, in welchem ein bewegliches Schaltstück mit Kontakten geführt ist, und einem zum beweglichen Schaltstück gegenüberliegenden fest positionierten Schaltstück. Der Kontaktschieber ist vorzugsweise U-förmig ausgebildet mit einem Mittelbereich und zwei Seitenführungen. Zwischen den Seitenführungen des Kontaktschiebers ist eine Kontaktlastfeder angeordnet. Oberhalb des Mittelbereichs des Kontaktschiebers ist ein Schalthebel angeordnet, der in Wirkverbindung zum Kontaktsystem steht. Das Prinzip der Schnelleinschaltung basiert darauf, dass die Schließbewegung des Kontaktapparats aus Kontaktschieber und festen und beweglichen Schaltstücken von der Einschaltbewegung des Schalthebels, also übergeordnet von der handbetätigten Mechanik aus Betätigungselement, Schaltschloss und Übertragungskette, entkoppelt wird. Der Kontaktapparat und somit die Brücke wird beim Einschaltvorgang in einem gewissen Abstand zu den Festschaltstücken vom Schalthebel gehalten, bis die übergeordnete handbetätigte Mechanik den Einschaltvorgang abgeschlossen hat. Erst dann wird der Kontaktapparat freigegeben, wodurch die Kontakte durch den vorgespannten Federspeicher in einer Art Sprungfunktion geschlossen werden.

Die Kontaktlastfeder ist auf einem Leitblech, das am Gehäuseboden des Schaltgeräts positioniert ist, angeordnet. Der Kontaktschieber, die Kontaktlastfeder, die zwischen den Seitenführungen des Kontaktschiebers positioniert ist, und das Leitblech werden von einem Dämpfungselement, das vorzugsweise als Blattfederelement beziehungsweise als Fangfeder ausgebildet ist, umfasst und zwar derart, dass das Dämpfungselement an einer Seitenführung des Kontaktschiebers anliegt und unterhalb des Leitblechs durchgeführt ist.

Das erfindungsgemäße Schaltgerät mit einem Dämpfungselement für das Kontaktsystem zeichnet sich dadurch aus, dass mit dem Einsatz des Dämpfungselements vermieden wird, dass der Kontaktschieber am Schalthebel auf Grund seiner kinetischen Energie reflektiert und während seiner Rückwärtsbewegung die Kontakte erneut öffnet. Die Gefahr, dass die Kontakte verschweißen und das Gerät dadurch zerstört wird, ist nicht mehr gegeben. Ein weiterer Vorteil besteht darin, dass von den üblichen Montagevorgängen nicht abgewichen werden muss, da das federnde Element bei der Montage des Kontaktschiebers einfach überbrückt werden kann. Während des normalen Betriebs - also zwischen Ein- und Aus-Zustand des Geräts - hat das Dämpfungselement keine Auswirkung auf die Bewegungsfreiheit des Kontaktschiebers. Erst wenn der Kontaktschieber von der Brücke abhebt wird diese effektiv durch die Fangfeder gebremst, um eine Reflexion zu vermeiden.

Weitere Vorteile und Ausführungen der Erfindung werden nachfolgend anhand von Ausführungsbeispielen sowie anhand der Zeichnung näher erläutert.

Dabei zeigen schematisch:
Fig. 1 in einer perspektivischen Darstellung einen Teilausschnitt eines erfindungsgemäßen Schaltgeräts mit Kontaktsystem und Dämpfungselement;
Fig. 2 in einer perspektivischen Darstellung das Kontaktsystem mit Dämpfungselement;
Fig. 3 in einer Schnittdarstellung das Kontaktsystem mit Dämpfungselement im ausgeschalteten Zustand;
Fig. 4 in einer Schnittdarstellung das Kontaktsystem mit Dämpfungselement im eingeschalteten Zustand;
Fig. 5 in einer Schnittdarstellung das Kontaktsystem mit Dämpfungselement nach dem sprunghaften Einschalten.

Fig. 1 zeigt ein erfindungsgemäßes Schaltgerät, welches von einem Gehäuse umgeben ist und ein Kontaktsystem aufweist, welches einen Kontaktschieber 1, in welchem ein bewegliches Schaltstück 2 mit Kontakten geführt ist, und ein zum beweglichen Schaltstück 2 gegenüberliegend angeordnetes fest positioniertes Schaltstück 3 aufweist. Der Kontaktschieber 1 ist vorzugsweise U-förmig ausgebildet mit einem Mittelbereich 4 und zwei Seitenführungen 5, 6. Zwischen den Seitenführungen 5, 6 des Kontaktschiebers 1 ist eine Kontaktlastfeder 7 angeordnet. Oberhalb des Mittelbereichs 4 des Kontaktschiebers 1 ist ein Schalthebel 8 angeordnet, der in Wirkverbindung zum Kontaktsystem steht.

Das Prinzip der Schnelleinschaltung basiert darauf, dass die Schließbewegung des Kontaktapparats aus Kontaktschieber 1, beweglichem Schaltstück 2 und festem Schaltstück 3, von der Einschaltbewegung des Schalthebels 8, also übergeordnet von der handbetätigten Mechanik, aus Betätigungselement, Schaltschloss und Übertragungskette, entkoppelt wird. Das bewegliche Schaltstück 2 wird beim Einschaltvorgang in einem gewissen Abstand zu den Festschaltstücken 3 vom Schalthebel 8 gehalten, bis die übergeordnete handbetätigte Mechanik den Einschaltvorgang abgeschlossen hat. Erst dann wird der Kontaktapparat freigegeben, wodurch die Kontakte durch den vorgespannten Federspeicher in einer Art Sprungfunktion geschlossen werden.

Die Kontaktlastfeder 7 sitzt auf einem Kunststoffdom im Unterteil des Schaltgeräts. Am Gehäuseboden ist ein Leitblech 9 positioniert. Der Kontaktschieber 1, die Kontaktlastfeder 7,die zwischen den Seitenführungen 5, 6 des Kontaktschiebers 1 positioniert ist, und das Leitblech 9 werden von einem Dämpfungselement 10, das vorzugsweise als Blattfederelement beziehungsweise als Fangfeder ausgebildet ist, umfasst und zwar derart, dass das Dämpfungselement 10 an den Seitenführungen 5,6 des Kontaktschiebers 1 anliegt und unterhalb des Leitblechs 9 durchgeführt ist.

Aus Fig. 2 geht hervor, wie das Dämpfungselement 10 die Einheit aus Kontaktschieber 1, Kontaktlastfeder 7 und Leitblech 9 umfasst. Das Dämpfungselement 10 ist vorzugsweise U-förmig ausgebildet mit einem Übergangsbereich 11 und zwei parallel zueinander und voneinander beabstandeten Seitenstegen 12, 13. Der Seitensteg 12 des Dämpfungselements 10 liegt dabei an der Seitenführung 5 des Kontaktschiebers 1 an. Ebenso liegt der Seitensteg 13 des Dämpfungselements 10 an der Seitenführung 6 des Kontaktschiebers 1 an. Das Leitblech 9 ist auf dem Übergangsbereich 11 des Dämpfungselements 10 positioniert und durch die Seitenstege 12, 13 geführt, so dass das Dämpfungselement 10 die Seitenführungen 4, 5 des Kontaktschiebers, die dazwischen positionierte Kontaktlastfeder 7 und das Leitblech 9 umfasst. Aus der Fig. 2 geht außerdem hervor, dass die Seitenstege 12, 13 des Dämpfungselements 10 Ausbuchtungen 14 aufweisen, die zu den Seitenführungen 5, 6 des Kontaktschiebers 1 hin ausgebildet sind.

Fig. 3 zeigt das erfindungsgemäße Kontaktsystem mit Dämpfungselement im ausgeschalteten Zustand. Im ausgeschalteten Zustand sind die Kontakte geöffnet und der Schalthebel 8 liegt am Kontaktschieber 1 an. Das Dämpfungselement 10 ist in diesem Schaltzustand ohne Wirkung. Aus dieser Figur 3 gehen Vorsprünge 15 hervor, die an den Enden der Seitenführungen 5,6 des Kontaktschiebers 1 angeordnet sind. Diese Vorsprünge 15 wirken mit den Ausbuchtungen 14 das Dämpfungselement 10 nach einer Schnelleinschaltung zusammen.

Fig. 4 zeigt das erfindungsgemäße Kontaktsystem mit Dämpfungselement 10 im eingeschalteten Zustand. Im eingeschalteten Zustand liegt der Schalthebel 8 nicht unmittelbar am Kontaktschieber 1 an. Die Kontakte aus beweglichem Schaltstück 2 und fest positioniertem Schaltstück 3 sind in diesem Schaltzustand geschlossen. Das Dämpfungselement 10 ist auch hier ohne Wirkung.

In Fig. 5 ist das erfindungsgemäße Kontaktsystem mit Dämpfungselement 10 nach dem sprunghaften Einschalten dargestellt. Die Kontakte sind hier weiterhin geschlossen. Der Kontaktschieber 1 versucht zu beschleunigen, wird allerdings vom Dämpfungselement 10 gebremst. Der Bremsvorgang wird durch das Zusammenwirken der Vorsprünge 15 an den Seitenführungen 5, 6 des Kontaktschiebers 1 mit der Ausbuchtung 14 an den Seitenstegen 12, 13 des Dämpfungselements 10 hervorgerufen. Das Dämpfungselement 10 ist vorzugsweise als Fangfeder ausgebildet und bildet das Gegenstück zu einer vorzugsweisen trapezförmigen Aufdickung am Kontaktschieber. Dadurch wird die Bewegung des Kontaktschiebers 1 effektiv gebremst. Mit dem Einsatz dieses Dämpfungselements 10 wird vermieden, dass der Kontaktschieber 1 am Schalthebel 8 auf Grund seiner kinetischen Energie reflektiert wird und während seiner Rückwärtsbewegung die Kontakte erneut öffnet. Die Gefahr, dass die Kontakte verschweißen und das Gerät dadurch zerstört wird, ist nicht mehr gegeben.

Das erfindungsgemäße Schaltgerät mit einem Dämpfungselement für das Kontaktsystem zeichnet sich dadurch aus, dass mit dem Einsatz des Dämpfungselements vermieden wird, dass der Kontaktschieber am Schalthebel auf Grund seiner kinetischen Energie reflektiert und während seiner Rückwärtsbewegung die Kontakte erneut öffnet. Die Gefahr, dass die Kontakte verschweißen und das Gerät dadurch zerstört wird, ist nicht mehr gegeben. Ein weiterer Vorteil besteht darin, dass von den üblichen Montagevorgängen nicht abgewichen werden muss, da das federnde Element bei der Montage des Kontaktschiebers einfach überbrückt werden kann. Während des normalen Betriebs - also zwischen Ein- und Aus-Zustand des Geräts - hat das Dämpfungselement keine Auswirkung auf die Bewegungsfreiheit des Kontaktschiebers. Erst wenn der Kontaktschieber von der Brücke abhebt wird diese effektiv durch die Fangfeder gebremst, um eine Reflexion zu vermeiden.

### Bezugszeichenliste

- 1: Kontaktschieber
- 2: bewegliches Schaltstück
- 3: fest positioniertes Schaltstück
- 4: Mittelbereich
- 5: Seitenführung
- 6: Seitenführung
- 7: Kontaktlastfeder
- 8: Schalthebel
- 9: Leitblech
- 10: Dämpfungselement
- 11: Übergangsbereich
- 12: Seitensteg
- 13: Seitensteg
- 14: Ausbuchtung
- 15: Vorsprung

## Patentansprüche

1. Schaltgerät mit einem Dämpfungselement (10) für das Kontaktsystem beim sprunghaften Einschalten, wobei das Kontaktsystem einen Kontaktschieber (1) und ein darin geführtes bewegliches Schaltstück (2) aufweist und wobei das bewegliche Schaltstück (2) gegenüberliegend zu einem festen Schaltstück (3) angeordnet ist, wobei der Kontaktschieber (1) zumindest einen Vorsprung (15) aufweist, der beim sprunghaften Einschalten des Schaltgeräts mit dem Dämpfungselement (10) in Wirkverbindung steht, **dadurch gekennzeichnet, dass** der Kontaktschieber (1) U-förmig ausgebildet ist mit einem Mittelbereich (4) und zwei Seitenführungen (5,6), an welchen der zumindest ein Vorsprung (15) angeordnet ist.

2. Schaltgerät nach Anspruch 1, **dadurch gekennzeichnet, dass** das Dämpfungselement (10) ein Stanz-Biegeteil ist.

3. Schaltgerät nach einem der Ansprüche 1 oder 2, **dadurch gekennzeichnet, dass** das Dämpfungselement (10) U-förmig ausgebildet ist mit zwei parallel zueinander und voneinander beabstandeten Seitenstegen (12,13) und einem Übergangsbereich (11).

4. Schaltgerät nach Anspruch 3, **dadurch gekennzeichnet, dass** die Seitenstege (12,13) des Dämpfungselementes (10) Ausbuchtungen (14) aufweisen, die beim sprunghaften Einschalten des Schaltgeräts mit mindestens einem Vorsprung (15) am Kontaktschieber (1) in Wirkverbindung stehen.

5. Schaltgerät nach einem der Ansprüche 1 bis 4, **dadurch gekennzeichnet, dass** das Dämpfungselement (10) unterhalb eines Leitblechs (9) des Schaltgeräts positioniert ist.

6. Schaltgerät nach einem der Ansprüche 1 bis 5, **dadurch gekennzeichnet, dass** das Dämpfungselement (10) als Blattfederelement ausgebildet ist.

7. Schaltgerät nach einem der Ansprüche 1 bis 6, **dadurch gekennzeichnet, dass** der Kontaktschieber (1) vom Dämpfungselement (10) im verbauten Zustand formschlüssig umschlossen ist.

8. Schaltgerät nach einem der Ansprüche 1 bis 7, **dadurch gekennzeichnet, dass** das Schaltgerät ein Leistungsschalter ist.

## Claims

1. Switching device with a damping element (10) for the contact system during abrupt closing, wherein the contact system has a contact slide (1) and a switching piece (2) movably guided therein, and wherein the movable switching piece (2) is mounted opposite a fixed switching piece (3), wherein the contact slide (1) has at least one projection (15) which, upon the abrupt closing of the switching device, engages with the damping element (10), **characterized in that** the contact slide (1) is configured with a U-shaped design, with a center piece (4) and two lateral guides (5, 6), on which the at least one projection (15) is arranged.

2. Switching device according to Claim 1, **characterized in that** the damping element (10) is a stamped-bent part.

3. Switching device according to either of Claims 1 and 2, **characterized in that** the damping element (10) is configured with a U-shaped design, with two parallel and mutually-spaced lateral segments (12, 13) and a bridging piece (11).

4. Switching device according to Claim 3, **characterized in that** the lateral segments (12, 13) of the damping element (10) are provided with recesses (14) which, upon the abrupt closing of the switching device, engage with at least one projection (15) on the contact slide (1).

5. Switching device according to one of Claims 1 to 4, **characterized in that** the damping element (10) is positioned below a baffle (9) of the switching device.

6. Switching device according to one of Claims 1 to 5, **characterized in that** the damping element (10) is configured as a leaf spring element.

7. Switching device according to one of Claims 1 to 6, **characterized in that**, in the mounted state, the contact slide (1) is positively enclosed by the damping element (10).

8. Switching device according to one of Claims 1 to 7, **characterized in that** the switching device is a power switch.

## Revendications

1. Appareil de commutation pourvu d'un élément amortisseur (10) pour le système de contact lors d'une mise en circuit brusque, le système de contact comportant un curseur de contact (1) et une pièce de contact (2) guidée mobile dans celui-ci, et la pièce de contact mobile (2) étant agencée à l'opposé d'une pièce de contact fixe (3), le curseur de contact (1) présentant au moins une saillie (15) qui est en liaison active avec l'élément amortisseur (10) lors de la mise en circuit brusque de l'appareil de commutation, **caractérisé en ce que** le curseur de contact (1) est réalisé en forme de U avec une partie centrale (4) et deux guidages latéraux (5, 6) sur lesquels est située l'au moins une saillie (15) .

2. Appareil de commutation selon la revendication 1, **caractérisé en ce que** l'élément amortisseur (10) est une pièce emboutie pliée.

3. Appareil de commutation selon l'une des revendications 1 ou 2, **caractérisé en ce que** l'élément amortisseur (10) est réalisé en forme de U avec deux barrettes latérales (12, 13) parallèles entre elles et distantes l'une de l'autre, et avec une zone de passage.

4. Appareil de commutation selon la revendication 3, **caractérisé en ce que** les barrettes latérales (12, 13) de l'élément amortisseur (10) présentent des renflements (14) qui sont en liaison active avec au moins une saillie (15) sur le curseur de contact (1) lors de la mise en circuit brusque de l'appareil de commutation.

5. Appareil de commutation selon l'une des revendications 1 à 4, **caractérisé en ce que** l'élément amortisseur (10) est positionné en dessous d'une tôle de guidage (9) de l'appareil de commutation.

6. Appareil de commutation selon l'une des revendications 1 à 5, **caractérisé en ce que** l'élément amortisseur (10) est réalisé en forme d'élément de ressort à lame.

7. Appareil de commutation selon l'une des revendications 1 à 6, **caractérisé en ce que** le curseur de contact (1) est entouré par complémentarité de forme de l'élément amortisseur (10) à l'état monté.

8. Appareil de commutation selon l'une des revendications 1 à 7, **caractérisé en ce que** l'appareil de commutation est un disjoncteur.
